# EUROPÄISCHE PATENTSCHRIFT

(11) **EP 1 211 194 B1**
(45) Veröffentlichungstag und Bekanntmachung des Hinweises auf die Patenterteilung: **29.09.2004**
(21) Anmeldenummer: 01127618.5
(22) Anmeldetag: 20.11.2001
(51) Int. Cl.: B65D 83/04

(54) **Spender zur dossierten Ausgabe stückiger Produkte**
Dispenser for dosing unit products
Distributeur pour doser des produits en morceaux

(30) Priorität: 24.11.2000 DE 20019980 U
(43) Veröffentlichungstag der Anmeldung: 05.06.2002
(73) Patentinhaber: RPC Bramlage GmbH, 49393 Lohne (DE)
(72) Erfinder: Dorgelo, Ellen, 49439 Steinfeld (DE); Von der Heide, Stefan, 49393 Lohne (DE)
(74) Vertreter: Mey, Klaus-Peter, Dr.-Ing. Dipl.-Wirtsch.-Ing.

(56) Entgegenhaltungen:
- DE-U- 9 319 912
- JP-A- 2001 315 865
- NL-B- 91 133
- PATENT ABSTRACTS OF JAPAN vol. 1999, no. 08, 30. Juni 1999 (1999-06-30) -& JP 11 079262 A (YOSHINO KOGYOSHO CO LTD), 23. März 1999 (1999-03-23)

## Beschreibung

Die Erfindung betrifft einen Spender zur Aufnahme und dosierten Ausgabe stückiger Produkte, wie beispielsweise Tabletten oder Pastillen etc., bestehend u. a. aus einem Behälter zur Aufnahme der stückigen Produkte und einer Ausgabevorrichtung, durch deren Betätigung eine dosierte Ausgabe der stückigen Produkte erfolgt und durch die der Behälter in der Ausgangsstellung verschlossen wird.

Derartige Spender sind in vielfältigen Ausführungen bekannt, beispielsweise als Tabletten- oder Pastillenspender. Die Spender besitzen dabei eine Ausgabevorrichtung, durch die jeweils eine einzelne Tablette oder Pastille durch manuelle Betätigung, beispielsweise einer Taste, aus dem Spender nach unten heraus fällt.

So wird in der DE 33 01 217 C2 ein Spender beschrieben mit einer Vorrichtung zur dosierten Ausgabe von Tabletten, bei dem sich in einem Innengehäuse die Tabletten auf einer schiefen Ebene in einer Reihe anordnen. In der Ausgangslage befindet sich die schiefe Ebene oberhalb einer seitlich unten angeordneten Ausgabeöffnung. Durch manuelles Verschieben des Innengehäuses im Außengehäuse nach unten wird das untere Ende der schiefen Ebene zur Ausgabeöffnung geführt, wodurch eine Tablette seitlich nach unten aus der Ausgabeöffnung herausfällt. Durch eine im Außengehäuse angeordnete Dosierschneide wird dabei verhindert, dass mehr als eine Tablette aus der Ausgabeöffnung herausfallen kann. Über eine im Spender angeordnete Feder wird anschließend das Innengehäuse wieder nach oben gedrückt, wodurch die schiefe Ebene die Austragsstellung verlässt und wieder zurück in die Ausgangslage oberhalb der Austragsöffnung geführt wird.

In der DE 196 02 201 A1 wird ein Tablettenspender zur Einzeldosierung von Tabletten beschrieben, bei dem die Tabletten aus einem im Spendergehäuse angeordneten Behältnis in einen abwärts gerichteten Kanal gelangen. Am Ende dieses Kanals ist eine Spenderöffnung angeordnet, die bei Nichtgebrauch geschlossen ist. Durch Verschwenken des Behältnisses relativ zum Gehäuse kann die Spenderöffnung mit der Ausgabeöffnung des Gehäuses zur Deckung gebracht werden, so dass eine Tablette nach unten heraus fällt. Damit nur eine Tablette herausfallen kann, wird während des Verschwenkvorgangs eine Sperre wirksam, die die unterste Tablette von der nächstfolgenden trennt.

Aus der EP 0 916 595 A2 ist ein Pellets-Spender zur einzeln portionierten Ausgabe von kugelförmigen Produkten bekannt, sogenannten Pellets, mit einem Gehäuse zur Aufnahme der Pellets, in das ein hubbegrenzt veränderbarer Ausgabeschieber einer Ausgabevorrichtung so eingeschoben ist, dass der Ausgabeschieber das nur unten offene Gehäuse dicht verschließt. Durch manuelles Betätigen des Ausgabeschiebers senkrecht zur Gehäuseachse wird abwechselnd die Öffnung des Ausgabeschiebers mit den gegeneinander versetzt angeordneten Öffnungen des oberen Teils und des unteren Teils der Ausgabevorrichtung miteinander zur Deckung gebracht, wodurch eine einzelne Ausgabe eines Pellets ermöglicht wird. Eine am Ausgabeschieber angeordnete Nase dient dabei unter anderem als Sperre für weitere Pellets, da die Nase in der Ausgabestellung die obere Öffnung der Ausgabevorrichtung für ein Durchfallen weiterer Pellets versperrt.

Aus der JP 11 079262 A (PATENT ABSTRACTS OF JAPAN vol. 1999, no.08, 30. Juni 1999) ist ein Spender gemäß dem Oberbegriff des Anspruchs 1 mit einem einteiligen Gehäuse bekannt, dessen untere seitliche Ausgabeöffnung durch das verdickte löffelförmig nach innen gebogene Oberteil einer Schiebejalousie in einer Schwenkbewegung geöffnet und geschlossen wird. Das gebogene Oberteil ist dabei so ausgebildet, dass bei geschlossener Ausgabeöffnung von der Seite her im Oberteil eine Tablette aufgenommen wird. Zur Öffnung der Ausgabeöffnung wird durch Hochschieben der Jalousie das Oberteil in einer Schwenkbewegung nach außen geführt, wodurch die im Oberteil befindliche Tablette nach außen freigegeben und aus dem Oberteil entnommen werden kann. Gleichzeitig versperrt hierbei die hochgeschobene Jalousie die Ausgabeöffnung und verhindert einen Austrag weiterer im Behälter vorhandener Tabletten, wenn dieser mit seiner Austragsöffnung nach unten gedreht wird.

Ausgehend von diesem bekannten Stand der Technik ist es Aufgabe der Erfindung, einen Spender zur Aufnahme und Ausgabe von stückigen Produkten so auszubilden, dass mit einfachen konstruktiven Mitteln auch die dosierte Ausgabe mehrerer stückiger Produkte mit auch von der Tabletten- bzw. Kugelform abweichenden Formen ermöglicht wird.

Die gestellte Aufgabe wird bei einem Spender der gattungsbildenden Art mit den kennzeichnenden Merkmalen des Anspruchs 1 dadurch gelöst, dass der Spender mehrteilig ausgebildet ist, mit einem unten offenen Spenderoberteil zur Aufnahme und zur Bevorratung der stückigen Produkte und einem darunter angeordneten Spenderunterteil mit einer zum Spenderoberteil hin oben offenen Ausgabekammer zur Aufnahme und zur dosierten Ausgabe der stückigen Produkte. Am und im Spenderunterteil ist eine Ausgabevorrichtung angeordnet, die in der Ausgangsstellung die untere Ausgabeöffnung der Ausgabekammer dicht verschließt und dabei gleichzeitig die obere Eintrittsöffnung der Ausgabekammer öffnet, so dass sich die Ausgabekammer aus dem Spenderoberteil mit mindestens einem stückigen Produkt füllt und die durch manuelle Betätigung in die Ausgabestellung geführt, die untere Ausgabeöffnung öffnet, wobei die stückigen Produkte aus der Ausgabekammer herausfallen und gleichzeitig die obere Eintrittsöffnung so verschließt, dass keine weiteren stückigen Produkte in die Ausgabekammer gelangen können und die umgekehrt beim Schließen der Ausgabeöffnung die Eintrittsöffnung wieder öffnet.

Mit dem erfindungsgemäßen Spender lässt sich mit einer Betätigung mindestens eine Pastille, aber auch mehrere Pastillen bzw. Produkte spenden, wobei die Anzahl der Produkte durch Wahl einer entsprechend großen Ausgabekammer vorherbestimmbar ist. Die variable Ausgabekammer ist dabei so ausgestaltet, dass die Form der gespendeten Produkte nicht unbedingt auf rund festgelegt werden muss, sondern beliebig sein kann und auch bei unrunden Produkten keine Probleme beim Füllen und beim Austrag der stückigen Produkte in und aus der Ausgabekammer auftreten.

Nach einer vorteilhaften Ausgestaltung der Erfindung ist die Ausgabekammer in das Spenderunterteil vormontierbar ausgebildet, so dass zur Endmontage nach Füllung des Spenderoberteils mit den zu spendenden Produkten das vormontierte Spenderunterteil mit dem Spenderoberteil durch einfaches Verschnappen verbunden wird. Wenn eine Verschnappung nicht ausreichen sollte, ist aber grundsätzlich auch eine Verschweißung oder Verklebung der beiden Spenderteile möglich. Durch die variable Ausgestaltung der Ausgabekammer sind unterschiedliche Ausgabekammern in das Spenderunterteil einsetzbar, ohne dass das Spenderunterteil geändert werden muss.

Die Ausgabevorrichtung des Spenders wird nach einer Ausgestaltung der Erfindung durch eine verschiebbare Jalousie gebildet, die wechselweise durch manuelles Verschieben die obere Eintrittsöffnung und die untere Austragsöffnung der Ausgabekammer öffnet und verschließt. Die Jalousie, die beispielsweise seitlich durch eine Schiene geführt wird, wird dabei mittels eines äußeren Schiebeknopfes, dessen Steg durch einen Spalt im Spendergehäuse zur Jalousie führt, von außen manuell verschoben. Die Jalousie ist dabei in ihrer Länge so dimensioniert, dass wechselweise stets eine der beiden Öffnungen der Ausgabekammer, entweder die Eintrittsöffnung oder die Ausgabeöffnung offen und die andere dementsprechend geschlossen ist. In der Ausgangsstellung ist die Ausgabeöffnung durch die Jalousie geschlossen. Durch das Verschieben der Jalousie wird diese Öffnung freigegeben und die Eintrittsöffnung geschlossen, so dass die in der Ausgabekammer befindlichen stückigen Produkte nach unten austreten können, aber keine neuen Produkte aus dem Spenderoberteil nachfallen. Beim anschließenden Zurückschieben der Jalousie in die Ausgangsstellung wird die Ausgabeöffnung wieder geschlossen und die Eintrittsöffnung freigegeben, so dass sich nun neue Produkte aus dem Spenderoberteil in der Ausgabekammer ansammeln können, die dann beim nächsten Spendevorgang zur Verfügung stehen.

Erfindungsgemäß auf der Oberfläche der Jalousie angeordnete Stege und Nocken bewirken in einfacher Weise beim Verschieben der Jalousie eine Bewegung innerhalb des Tablettenvorrats, so dass eine Brückenbildung weitgehend vermieden wird und so die Ausgabekammer stets mit der gleichen Anzahl an auszugebenden Produkten gefüllt wird.

Durch die Jalousie wird der Spender in geschlossenem Zustand einwandfrei gegen Staub sowie gegen sonstige Schmutzpartikel abgedichtet und der Innenraum des Spenders wird nicht verschmutzt. Der Spender kann somit problemlos als Taschenpackung eingesetzt werden.

Die Austrägsvorrichtung des Spenders kann nach einer weiteren Ausgestaltung der Erfindung alternativ als Drehkippmechanismus ausgebildet sein, mit einem Kipphebel, der seitlich als Teil des Spendergehäuses im Spendergehäuse des Spenderunterteils integriert ist. Der Kipphebel ist mit zwei parallelen Laschen ausgebildet, einer unteren Kipphebellasche, die in der Ausgangsstellung die Austragsöffnung der Ausgabekammer verschließt und einer oberen Kipphebellasche, die in der Ausgangsstellung rechtwinklig in das Spenderunterteil hineinreicht. Über seitliche Befestigungspunkte ist der Kipphebel mit dem Spendergehäuse so beweglich verbunden, dass der Kipphebel mit seinem Kipphebeloberteil durch manuellen Pressdruck auf das Kipphebeloberteil in dem Spenderunterteil hineingeschwenkt werden kann, wobei die obere Kipphebellasche sich schräg nach unten neigt und dabei die Eintrittsöffnung der Ausgabekammer so weit verschließt, dass keine weiteren stückigen Produkte mehr in die Ausgabekammer fallen können. Gleichzeitig schwenkt das Kipphebelunterteil mit der unteren Kipphebellasche vom Spenderunterteil weg und gibt dabei die Austragsöffnung der Ausgabekammer frei, so dass die in der Ausgabekammer befindlichen stückigen Produkte herausfallen können. Beim Schwenkvorgang des Kipphebels wird eine innen am Kipphebeloberteil angeordnete Feder gegen einen Steg der Ausgabekammer gedrückt, dabei verschoben und unter Spannung gesetzt. Wenn nach erfolgtem Spendevorgang der manuelle Pressdruck nicht mehr weiter aufrechterhalten wird, führt dann die Federkraft der verschobenen Feder zur einer Rückstellung des Kipphebels in die Ausgangslage und zu einem erneuten Verschluss der Ausgabeöffnung.

Weitere Vorteile, Einzelheiten und Merkmale der Erfindung werden nachfolgend an den in schematischen Zeichnungsfiguren dargestellten Ausführungsbeispielen näher erläutert.

Es zeigen:
- Fig. 1: einen Spender mit Jalousie in einer Vorderansicht in der Ausgangsstellung,
- Fig. 2: einen Spender gemäß Fig. 1 in einer geschnittenen Seitenansicht,
- Fig. 3: einen Spender gemäß Fig. 1 in einer teilgeschnittenen perspektivischen Seitenansicht,
- Fig. 4: einen Spender gemäß Fig. 1 in einer teilgeschnittenen perspektivischen Seitenansicht in Ausgabestellung,
- Fig. 5: eine Ausgabekammer gemäß Fig. 1 in perspektivischer Darstellung,
- Fig. 6: einen Spender mit Kipphebel in einer Vorderansicht in Ausgangsstellung,
- Fig. 7: einen Spender gemäß Fig. 6 in einer geschnittenen perspektivischen Seitenansicht,
- Fig. 8: einen Spender gemäß Fig. 6 in einer geschnittenen perspektivischen Seitenansicht in Ausgabestellung,
- Fig. 9: eine Ausgabekammer gemäß Fig. 6 in perspektivischer Darstellung.

In den Figuren 1 und 2 ist ein erfindungsgemäßer Spender 1 in einer Vorderansicht (Fig. 1) und einer geschnittenen Seitenansicht (Fig. 2) mit einer Jalousie 4 als Ausgabevorrichtung dargestellt. Der oval-eiförmig ausgebildete Spender 1 besitzt in seinem Spenderunterteil 3 im Spendergehäuse 10 einen Spalt 11, durch den die Jalousie 4 über einen Steg 45 mit einem außerhalb des Spendergehäuses 10 angeordneten Schiebeknopf 46 verbunden ist. Durch diesen Schiebeknopf 46 lässt sich die Jalousie 4 verschieben, die in seitlichen Schienen 44 der Ausgabekammer 40 geführt angeordnet ist.

In den Darstellungen der Fig. 1 und Fig. 2 befindet sich der Spender 1 in der Ausgangsstellung, d. h. die Jalousie 4 verschließt die untere Ausgabeöffnung 42 der Ausgabekammer 40, so dass die in der Ausgabekammer 40 vorhandenen stückigen Produkte 6 nicht aus der Ausgabekammer 40 herausfallen können. Gleichzeitig hat dabei die Jalousie 4 die obere Eintrittsöffnung 41 der Ausgabekammer 40 soweit frei gegeben, dass die stückigen Produkte 6 aus dem Spenderoberteil 2, in dem sich ein Produktevorrat befindet (nicht eingezeichnet), in die Ausgabekammer 40 fallen können.

Zum besseren Verständnis des erfindungsgemäßen Spenders ist in den Figuren 3 und 4 der Spender 1 in einer perspektivischen Seitenansicht dargestellt, das Spenderunterteil 3 dabei geschnitten und das Spenderoberteil 2 ungeschnitten.

In Figur 3 ist die Jalousie 4 in der Schiene 44 in die Ausgangsstellung verschoben, so dass die untere Ausgabeöffnung 42 verschlossen und die obere Eintrittsöffnung 41 offen ist. In der Ausgabekammer 40 befinden sich vier stückige Produkte 6, die zuvor durch die oben offene Eintrittsöffnung 41 aus dem Spenderoberteil 2 nach unten gefallen sind.

In Figur 4 ist nach manuellem Verschieben der Jalousie 4 mittels Schiebeknopf 46 die Jalousie 4 in die Ausgabestellung verschoben. Die untere Ausgabeöffnung 42 ist nun offen, so dass die in der Ausgabekammer 40 befindlichen stückigen Produkte 6 nach unten herausfallen können. Damit nicht auch aus dem Spenderoberteil 2 weitere stückige Produkte 6 nachfallen können, verschließt die Jalousie 4 erfindungsgemäß die obere Eintrittsöffnung 41 der Ausgabekammer 40.

Da die Ausgabekammer 40 in ihrer Größe variabel sein kann und somit nicht den gesamten zur Verfügung stehenden Raum des Spenderunterteils 3 ausfüllt, befinden sich gemäß Figur 5 an der Ausgabekammer 40 seitlich Stabilisierungslaschen 43, durch die die Ausgabekammer 40 stabilisiert und im Spenderunterteil 3 ortsfest fixiert wird. In Fig. 5, die die Ausgabekammer 40 mit einem Teil des Spendergehäuses 10 zeigt, wird diese Funktion der Stabilisierungslaschen 43 deutlich herausgestellt. Die Ausgabekammer 40 ist ohne Jalousie 4 dargestellt, um die obere Eintrittsöffnung 41 und die untere Ausgabeöffnung 42 deutlich erkennbar zu machen.

Ein alternatives Ausführungsbeispiel der Erfindung ist in den Figuren 6 bis 9 dargestellt. Es handelt sich hierbei um einen Spender 1' mit einer als Kipphebel 5 ausgebildeten Ausgabevorrichtung:

In Figur 6 ist ein derartiger Spender 1', bestehend aus einem Spenderoberteil 2 und einem mit diesem verbundenen Spenderunterteil 3' in einer Vorderansicht dargestellt. Im Spendergehäuse 10' ist ein Kipphebel 5 integriert, der an seitlichen, beweglichen Befestigungspunkten 58 mit dem Spendergehäuse 10' so verbunden ist, dass er um diese Befestigungspunkte 58 als Drehachse 56 schwenkbar ist. Der Kipphebel 5 befindet sich in der gezeigten Darstellung in Ausgabestellung, so dass sich bei geöffneter Eintrittsöffnung 51 in der Ausgabekammer 50 stückige Produkte 6 ansammeln konnten.

In Figur 7 ist in einer geschnittenen perspektivischen Seitenansicht der Spender 1' in dieser Ausgangsstellung dargestellt. In dieser Stellung ist der Kipphebel 5 ein Teil des Spendergehäuses 10', wobei die am Kipphebelunterteil 5" angeordnete Kipphebellasche 55 die untere Ausgabeöffnung 52 der Ausgabekammer 50 verschließt. Die obere Kipphebellasche 54, die an der Innenseite des Kipphebeloberteils 5' angeordnet ist, befindet sich dabei in einer solchen Stellung, dass sich die Ausgabekammer 50 mit stückigen Produkten 6 füllen kann. Gleichfalls an der Innenseite des Kipphebeloberteils 5' ist eine Feder 57 angeordnet, die sich an einem Anschlagsteg 59 abstützt und dafür sorgt, dass der Kipphebel 5 in dieser Ausgangsstellung gehalten wird.

In Figur 8 ist der erfindungsgemäße Spender 1' der Fig. 7 in der Ausgabestellung dargestellt. Der Kipphebel 5 ist durch manuelles Betätigen, beispielsweise Pressdruck auf das Kipphebeloberteil 5', um seine Befestigungspunke 58 so verschwenkt, dass das Kipphebeloberteil 5' in das Spenderunterteil 3' verschoben und das Kipphebelunterteil 5" mit seiner Kipphebellasche 55 vom Spendergehäuse 10' weggeschwenkt werden kann. Damit ist die untere Ausgabeöffnung 52 der Ausgabekammer 50 so weit geöffnet, dass nun die stückigen Produkte 6 nach unten herausfallen können. Gleichzeitig ist dabei die obere Kipphebellasche 54 so weit innerhalb des Spenderunterteils 3 schräg nach unten verschwenkt, dass keine weiteren stückigen Produkte aus dem Spenderoberteil 2 in die Ausgabekammer 50 nachfallen können.

Die innen am Kipphebeloberteil 5' angeordnete Feder 57 wurde durch die Kippbetätigung des Kipphebels 5 weiter gegen den Anschlagsteg 59 gedrückt und dabei verbogen. Die hierdurch in der Feder 57 erzeugte Spannung reicht aus, um beim Nachlassen des Pressdrucks den Kipphebel 5 wieder in seine Ausgangsstellung zurückzuführen und dort zu halten.

Da die Ausgabekammer 50 im dargestellten Ausführungsbeispiel nicht völlig den zur Verfügung stehenden Innenraum des Spenderunterteils 3' ausfüllt, besitzt auch die Ausgabekammer 50 gleichfalls Stabilisierungslaschen 53, die für eine einwandfreie Passform der Ausgabekammer 50 im Spenderunterteil 3' sorgen. In Figur 9 ist die Ausgabekammer 50 mit ihren Stabilisierungslaschen 53 und einem Teil des Spendergehäuses 10' gezeigt, wobei auch ein Befestigungspunkt 58 ohne Kipphebel 5 erkennbar ist.

Die in den Zeichnungsfiguren dargestellten Ausführungsbeispiele der Erfindung sind entsprechend der Anzahl und der äußeren Form der zu spendenden Produkte variierbar. Auch andere Ausgabevorrichtungen als die gezeigten sind denkbar, wenn das erfindungsgemäße Merkmal erfüllt ist, mit der Ausgabevorrichtung gleichzeitig die Eintrittsöffnung und die Ausgabeöffnung einer Ausgabekammer wechselweise zu öffnen und zu verschließen.

### Bezugszeichenliste

- 1, 1': Spender
- 10, 10': Spendergehäuse
- 11: Spalt im Spendergehäuse
- 2: Spenderoberteil
- 3, 3': Spenderunterteil
- 4: Ausgabevorrichtung als Jalousie
- 40: Ausgabekammer
- 41: obere Eintrittsöffnung
- 42: untere Ausgabekammer
- 43: Stabilisierungslaschen
- 44: Schiene für Jalousie
- 45: Steg für Schiebeknopf
- 46: Schiebeknopf
- 5: Ausgabevorrichtung als Kipphebel
- 5': Kipphebeloberteil
- 5": Kipphebelunterteil
- 50: Ausgabekammer
- 51: obere Eintrittsöffnung
- 52: untere Ausgabeöffnung
- 53: Stabilisierungslaschen
- 54: obere Kipphebellasche
- 55: untere Kipphebellasche
- 56: Drehachse Kipphebel
- 57: Feder
- 58: Befestigungspunkte
- 59: Anschlagsteg
- 6: stückige Produkte

## Patentansprüche

1. Spender zur Aufnahme und dosierten Ausgabe stückiger Produkte, wie beispielsweise Tabletten oder Pastillen etc., mit einem Behälter zur Aufnahme der stückigen Produkte und einer im Behälter ausgebildeten Ausgabekammer, deren obere Eintrittsöffnung und untere Ausgabeöffnung durch manuelle Betätigung einer entsprechend ausgebildeten, am und im Spender angeordneten Ausgabevorrichtung wechselweise geöffnet und verschlossen wird d.h., daß die Ausgabevorrichtung in der Ausgangsstellung die untere Ausgabeöffnung der Ausgabekammer dicht verschließt und dabei gleichzeitig die obere Eintrittsöffnung der Ausgabekammer öffnet, und daß sie in der Ausgabestellung die untere Ausgabeöffnung öffnet und gleichzeitig die Obere Eintrittsöffnung verschließt, **dadurch gekennzeichnet, dass** der Spender (1, 1') mehrteilig ausgebildet ist mit einem unten offenen Spenderoberteil (2) zur Aufnahme und zur Bevorratung der stückigen Produkte (6) und einem darunter mit dem Spenderoberteil (2) durch Verschnappen und/oder Verkleben und/oder Verschweißen verbundenes Spenderunterteil (3, 3'), das die Ausgabevorrichtung enthällt, und das vormontiert eine auswechselbare, zum Spenderoberteil (2) hin oben offene Ausgabekammer (40, 50) mit einer unteren Ausgabeöffnung (42, 52) enthält, zur Aufnahme und zur dosierten Ausgabe von mindestens einem stückigen Produkt (6).

2. Spender (1, 1') nach Anspruch 1, **dadurch gekennzeichnet, dass** in das Spenderunterteil (3, 3') unterschiedliche Ausgabekammern (40, 50) mit unterschiedlichen Größen für unterschiedliche Ausgabestückzahlen vormontierbar ausgebildet sind, ohne dass dafür das Spenderunterteil (3, 3') geändert werden muss.

3. Spender (1, 1') nach Anspruch 1 oder 2, **dadurch gekennzeichnet, dass** die Ausgabekammer (40, 50) in ihrer Form so variabel ausgebildet ist, dass beim Füllen und Entleeren der Ausgabekammer (40, 50) durch mögliche unterschiedliche Formen der stückigen Produkte (6), wie beispielsweise bei Tabletten, Pillen, Pastillen, keinerlei Probleme auftreten, wobei die Größe bzw. das Volumen der Ausgabekammer (40, 50) durch die Anzahl der auszugebenden stückigen Produkte (6) bestimmt ist.

4. Spender (1, 1') nach Anspruch 1, 2 oder 3, **dadurch gekennzeichnet, dass** die Ausgabekammer (40, 50) seitlich mit Stabilisierungslaschen (43, 53) ausgebildet ist, durch die die Ausgabekammer (40, 50) stabilisiert und im Spenderunterteil (3, 3') ortsfest fixiert ist und durch die für eine einwandfreie Passform der Ausgabekammer (40, 50) im Spenderunterteil (3, 3') gesorgt ist.

5. Spender (1) nach einem oder mehreren der vorhergehenden Ansprüche 1 bis 4, **dadurch gekennzeichnet, dass** die Ausgabevorrichtung als verschiebbare Jalousie (4) ausgebildet ist, die durch manuelles Verschieben die Ausgabeöffnung (42) öffnet und die Eintrittsöffnung (41) dabei schließt und umgekehrt.

6. Spender (1) nach Anspruch 5, **dadurch gekennzeichnet, dass** auf der zum Spenderoberteil (2) gerichteten Innenseite der Jalousie (4) Stege und/oder Nocken angeordnet sind.

7. Spender (1) nach Anspruch 5 oder 6, **dadurch gekennzeichnet, dass** die Jalousie (4) über einen Steg (45), der durch einen Spalt (11) des Spendergehäuses (10) geführt ist, mit einem außerhalb des Spendergehäuses (10) angeordneten Schiebeknopf (46) verbunden ist.

8. Spender (1') nach einem oder mehreren der vorhergehenden Ansprüche 1 bis 4, **dadurch gekennzeichnet, dass** die Ausgabevorrichtung durch einen Drehkippmechanismus gebildet ist, mit einem im Spendergehäuse (10') integrierten Kipphebel (5), der durch eine manuelle Kippbetätigung um eine mittige Drehachse (56) aus seiner Ausgangsstellung heraus mit seinem Kipphebelunterteil (5") vom unteren Ende des Spenderunterteils (3') wegschwenkt und dabei die Ausgabeöffnung (52) öffnet und gleichzeitig mit seinem Kipphebeloberteil (5') so weit in die Ausgabekammer (50) hinein schwenkt, dass die Eintrittsöffnung (51) dadurch verschlossen wird.

9. Spender (1') nach Anspruch 8, **dadurch gekennzeichnet, dass** der Kipphebel (5) bei manueller Nichtbetätigung durch eine Feder (57) in die Ausgangsstellung zurückgeführt und dort gehalten wird.

## Claims

1. Dispenser for reception and metered delivery of piece products, such as, for example, tablets or pastilles, etc., comprising a container for receiving the piece products and a delivery chamber which is formed in the container and the upper inlet opening and a lower delivery opening of which are alternatively opened and closed by manual actuation of a correspondingly formed delivery device arranged at and in the dispenser, i.e. that the delivery device in the initial setting sealingly closes the lower delivery opening of the delivery chamber and in that case at the same time opens the upper inlet opening of the delivery chamber and that in the delivery setting it opens the lower delivery opening and at the same time closes the upper inlet opening, **characterised in that** the dispenser (1, 1') is of multi-part construction with a lower, open dispenser upper part (2) for reception and storage of the piece products (6) and thereunder with a dispenser lower part (3, 3'), which is connected with the dispenser upper part (2) by snap connection and/or gluing and/or welding and which contains the delivery device and, premounted, an exchangeable delivery chamber (40, 50), which is open upwardly towards the dispenser upper part (2) and has a lower delivery opening (42, 52), for reception and metered delivery of at least one piece product (6).

2. Dispenser (1, 1') according to claim 1, **characterised in that** different delivery chambers (40, 50) with different sizes for different delivery piece numbers are constructed to be premountable in the dispenser lower part (3, 3') without the dispenser lower part (3, 3') having to be changed for that purpose.

3. Dispenser (1, 1') according to claim 1 or 2, **characterised in that** the delivery chamber (40, 50) is constructed to be so variable in its form that in the case of filling and emptying the delivery chamber (40, 50) by possibly different shapes of piece products (6), such as, for example, tablets, pills and pastilles, no problems at all arise, wherein the size or the volume of the delivery chamber (40, 50) is determined by the number of piece products (6) to be delivered.

4. Dispenser (1, 1') according to claim 1, 2 or 3, **characterised in that** the delivery chamber (40, 50) is laterally formed with stabilising plates (43, 53) by which the delivery chamber (40, 50) is stabilised and positionally fixed in the dispenser lower part (3, 3') and by which a faultless fit of the delivery chamber (40, 50) in the dispenser lower part (3, 3') is ensured.

5. Dispenser (1, 1') according to one or more of the preceding claims 1 to 4, **characterised in that** the dispenser device is constructed as a displaceable shutter (4) which by manual displacement opens the delivery opening (42) and **in that** case closes the inlet opening (41) and vice versa.

6. Dispenser (1, 1') according to claim 5, **characterised in that** webs and/or lugs are arranged on the inner side of the shutter (4) oriented towards the dispenser upper part (2).

7. Dispenser (1, 1') according to claim 5 or 6, **characterised in that** the shutter (4) is connected by way of a web (45), which is led through a gap (11) of the dispenser housing (10), with a pushbutton (46) arranged outside the dispenser housing (10).

8. Dispenser (1, 1') according to one or more of the preceding claims 1 to 4, **characterised in that** the dispenser device is formed by a rotary rocker mechanism with a rocker lever (5) which is integrated in the dispenser housing (10') and which is pivoted, by a manual rocking actuation, about a central fulcrum (56) out of its initial setting by its rocker lever lower part (5") from the lower end of the dispenser lower part (3') and **in that** case opens the delivery opening (52) and simultaneously pivots by its rocker lever upper part (5') so far into the delivery chamber (50) that the inlet opening (51) is thereby closed.

9. Dispenser (1, 1') according to claim 8, **characterised in that** the rocker lever (5) in the case of manual non-actuation is restored by a spring (57) to the initial setting and held there.

## Revendications

1. Distributeur pour accueillir et délivrer de manière dosée des produits en morceaux, comme par exemple des tablettes ou des pastilles etc., comprenant un récipient pour accueillir les produits en morceaux et une chambre de distribution réalisée dans le récipient et dont l'ouverture supérieure d'entrée et l'ouverture inférieure de sortie sont ouvertes et fermées alternativement en actionnant manuellement un dispositif de distribution correspondant monté sur ou dans le distributeur, c'est-à-dire que le dispositif distributeur, en position initiale obture de manière étanche l'ouverture inférieure de sortie de la chambre de distribution et ouvre en même temps l'ouverture supérieure d'entrée de cette chambre, tandis qu'en position de distribution, il ouvre l'ouverture inférieure de sortie et ferme en même temps l'ouverture supérieure d'entrée,
**caractérisé en ce que**
le distributeur (1, 1') est en plusieurs parties, à savoir une partie supérieure de distributeur (2) ouverte pour accueillir et pour stocker les produits en morceaux (6) et, en dessous de la partie supérieure (2) et reliée à celle-ci par encliquetage et/ou collage et/ou soudure, une partie inférieure de distributeur (3, 3') qui contient le dispositif distributeur et qui contient une chambre de distribution (40, 50), préassemblée et échangeable, ouverte en haut sur la partie supérieure de distributeur (2) et présentant une ouverture inférieure de sortie (42, 52), cette chambre servant à accueillir et à délivrer de manière dosée au moins un produit en morceaux (6).

2. Distributeur (1, 1') selon la revendication 1,
**caractérisé en ce que**
dans la partie inférieure de distributeur (3, 3') sont prémontées des chambres de distribution différentes (40, 50) avec des grandeurs différentes pour des nombre différents de morceaux à délivrer, sans que pour autant cette partie inférieure (3, 3') ait besoin d'être changée.

3. Distributeur (1, 1') selon la revendication 1 ou 2,
**caractérisé en ce que**
la chambre de distribution (40, 50) peut être, dans sa forme, suffisamment variable pour qu'il n'y ait aucune problème pour remplir ou vider cette chambre (40, 50) par différentes formes possibles des produits en morceaux (6) telles que des tablettes, des pilules, des pastilles, la grandeur c'est-à-dire le volume de la chambre de distribution (40, 50) étant défini par le nombre des produits en morceaux (6) à délivrer.

4. Distributeur (1, 1') selon la revendication 2 ou 3,
**caractérisé en ce que**
la chambre de distribution (40, 50) présente latéralement des pattes de stabilisation (43, 53) par lesquelles cette chambre (40, 50) est stabilisée et montée fixement dans la partie inférieure du distributeur (3, 3'), ces pattes ayant pour rôle d'assurer un ajustage sans problème de la chambre de distribution (40, 50) dans la partie inférieure de distributeur (3, 3').

5. Distributeur (1) selon une ou plusieurs des revendications 1 à 4,
**caractérisé en ce que**
le dispositif distributeur est constitué par une jalousie (4) coulissante qui peut, par action manuelle, ouvrir l'ouverture de sortie (42) en fermant l'ouverture d'entrée (41), et inversement.

6. Distributeur (1) selon la revendication 5,
**caractérisé en ce que**
sur la face interne de la jalousie (4) dirigée vers la partie supérieure de distributeur (2) se trouvent des barrettes et/ou des ergots.

7. Distributeur (1) selon la revendication 5 ou 6,
**caractérisé en ce que**
la jalousie (4) est reliée par une barrette (45) qui est guidée dans une fente (11) du boîtier de distributeur (10) à un bouton coulissant (46) monté à l'extérieur du boîtier de distributeur (10).

8. Distributeur (1') selon une ou plusieurs des revendications 1 à 4,
**caractérisé en ce que**
le dispositif distributeur est constitué par un mécanisme à basculement par rotation comprenant un levier basculant (5) intégré au boîtier de distributeur (10') et qui, par actionnement manuel, peut basculer autour d'un axe médian de rotation (56) pour passer de sa position initiale à une position où sa partie inférieure (5") est écartée de l'extrémité inférieure de la partie inférieure de distributeur (3') en ouvrant ainsi l'ouverture de sortie (52), tandis qu'en même temps sa partie supérieure du levier basculant pénètre suffisamment dans la chambre de distribution (50) pour obturer ainsi l'ouverture d'entrée (51).

9. Distributeur (1') selon la revendication 8,
**caractérisé en ce que**
le levier basculant (5), quand il n'est pas actionné manuellement, est ramené dans sa position initiale et y est maintenu par un ressort (57).
